# EUROPÄISCHE PATENTSCHRIFT

(11) **EP 0 391 061 B1**
(45) Veröffentlichungstag und Bekanntmachung des Hinweises auf die Patenterteilung: **04.05.1994**
(21) Anmeldenummer: 90103714.3
(22) Anmeldetag: 26.02.1990
(51) Int. Cl.: B65H 19/12

(54) **Anlage zum Beladen des Papierrollenträgers einer Rotationsdruckmaschine mit einer Papierrolle**
Installation for loading a paper roll onto a paper roll support of a rotary printing machine
Installation pour le chargement d'une bobine de papier sur le support de bobine d'une machine rotative d'impression

(30) Priorität: 05.04.1989 CH 1250/89
(43) Veröffentlichungstag der Anmeldung: 10.10.1990
(73) Patentinhaber: VON ROLL AG, 4563 Gerlafingen (CH)
(72) Erfinder: Seuret, Paul, CH-2800 Delémont (CH); Hulmann, Louis, CH-2873 Saulcy (CH)
(74) Vertreter: Wagner, Wolfgang, Dr. Phil., Dipl.-Phys.

(56) Entgegenhaltungen:
- EP-A- 0 227 887
- WO-A-89/08598
- DE-A- 2 631 355
- FR-A- 2 596 030
- GB-A- 2 195 322
- US-A- 4 131 206

## Beschreibung

Die Erfindung betrifft ein Verfahren zum Beladen eines Papierrollenträgers einer Rotationsdruckmaschine sowie eine Vorrichtung zur Durchführung des Verfahrens. Die sehr schweren Papierrollen, wie sie etwa im Zeitungsdruck eingesetzt werden, müssen auf dem Papierrollenträger sehr präzise montiert und zu diesem Zweck vorgängig genau positioniert werden.

Aus der nicht vorveröffentlichten WO-A-89/08598 ist ein derartiges Verfahren bekannt, bei welchem die Papierrolle in einer Einstellstation zentriert und bezüglich der Lage und Ausrichtung ihrer Achse voreingestellt und dann Einstellkonen in die Enden der Hülse der Papierrolle eingeführt werden und anschliessend durch aktives Heben, Verschieben und Schwenken der Auflage, auf denen die Papierrolle ruht, in eine Sollposition gebracht werden. Anschliessend wird die Papierrolle zu einer Uebergabestelle querverschoben.

Die Einstellstation, in der all diese Operationen durchgeführt werden, ist zwangsläufig konstruktiv aufwendig und kompliziert. Insbesondere muss ein Antrieb vorhanden sein, durch den sich eine Drehung der Auflage bewirken lässt. Darüberhinaus sind auch für die Steuerung der Anlage sehr aufwendige Einrichtungen erforderlich, da die Auflage nach mehreren Freiheitsgraden zugleich ausgerichtet wird. Nicht zuletzt erfordert die allseitige Drehbarkeit der Einstellkonen eine aufwendige Aufhängung. Alle diese Erfordernisse machen die Einstellstation, soll sie zuverlässig funktionieren, zu einer komplizierten und teuren Anlagekomponente.

Demgegenüber liegt der Erfindung die Aufgabe zugrunde, ein Verfahren anzugeben, das eine präzise Positionierung der Papierrolle erlaubt. Ausserdem soll eine entsprechende Vorrichtung zur Durchführung des Verfahrens angegeben werden.

Die Vorteile der Erfindung liegen vor allem darin, dass für das erfindungsgemässe Verfahren gemäss Anspruch 1 eine sehr einfache Ausbildung der Einstellstation genügt.

Bei dem in der US-A-4 131 206 beschriebenen Verfahren erfolgt die Zentrierung der Papierrolle in einer ersten Station und die Ausrichtung der Achse erst nach einer Querverschiebung in einer zweiten. Dort wird die Achsausrichtung mit optischen Mitteln kontrolliert. Bei der entsprechenden Anlage sind keine Einstellkonen vorgesehen.

Verfahren und Vorrichtung können trotz recht hohen Aufwands keine hohe Präzision der Rollenpositionierung sicherstellen.

Im folgenden wird die Erfindung anhand von Figuren, welche lediglich ein Ausführungsbeispiel darstellen, näher erläutert. Es zeigen:
- Fig. 1: eine Anlage zum Beladen des Papierrollenträgers einer Rotationsdruckmaschine mit einer Papierrolle in räumlicher Darstellung und
- Fig. 2: eine Seitenansicht der Einstellstation der in Fig. 1 dargestellten Anlage.

Die Erfindung geht von der Ueberlegung aus, dass es vorteilhafter ist, die Einstellung der Papierrolle in die genaue Lage, in welcher die Aufnahmekonen in den Armen des Papierrollenträgers in die Hülse der Papierrolle einfahren und dieselbe spannen können, zweckmässiger und einfacher an einer von der Uebergabestelle der Papierrolle an den Papierrollenträger entfernten Lage vorgenommen werden kann, da dort keine Behinderung in räumlicher Hinsicht besteht. Dies führt zu einer Anordnung, bei welcher eine Einstellstation mit Abstand zur Uebergabestelle der Papierrolle an den Papierrollenträger angeordnet ist. Die Anlage nach Fig. 1 und 2 stellt eine Lösung für diese Ueberlegung dar.

Die Anlage zum Beladen und Entladen des Papierrollenträgers einer Rotationsdruckmaschine ist im wesentlichen in einer Bodenausnehmung 1 angeordnet, in welcher zwei Schienen 2, 3 verlegt sind, die sich über die gesamte Bodenausnehmung 1 und eine an die Bodenausnehmung anschliessende Grube 4 erstrecken. Auf den Schienen 2, 3 ist eine Schiebebühne 5 verfahrbar angeordnet, in deren Mitte ein Einstellwagen 6 eingebaut ist. Der Einstellwagen 6 kann eine Schwenkbewegung um eine vertikale Achse ausführen. Zudem ist in dem Einstellwagen 6 eine Schiene 9 angeordnet, in welche ein Transportwagen 7 verfahrbar ist, der eine Papierrolle 8 trägt. Bei dem Transportwagen 7 handelt es sich um verfahrbare Träger für die Papierrollen 8, wie sie beispielsweise aus EP-A-163 044 bekannt sind. Der Transportwagen 7 wird auf im Boden verlegte Profilschienen 9 bewegt. Der Einstellwagen 6 weist dieselbe Schiene 9 auf, so dass der Transportwagen 7 mit der Papierrolle 8 darauf in die Schiebebühne 5 eingefahren werden kann.

Die Schienen 2, 3 erstrecken sich bis über eine Plattform 10 einer Hebevorrichtung 11. Mit der Hebevorrichtung 11 kann die Schiebebühne 5 mit der darauf befindlichen Papierrolle 8 in die gewünschte Höhe für die Uebergabe an den Papierrollenträger angehoben werden. Die Hebevorrichtung 11 kann beispielsweise mehrere Spindel-Hubgetriebe (nicht dargestellt) aufweisen, die für eine Seite der Schiebebühne 5 synchron miteinander betätigt werden, wodurch die Plattform in eine Horizontallage oder in eine Schräglage bewegt werden können.

Im Bereich der Grube 4 ist aus zwei Vertikalträgern 12 und einer Traverse 13 ein Portal errichtet, das die Grube 4 überspannt und beidseits der Grube 4 auf einem nicht dargestellten Fundament abgestützt ist. An der Traverse 13 dieses Portals sind zwei senkrechte abwärts ragende Einstellsäulen 14 verschiebbar gelagert. Die Verschiebung der Einstellsäulen 4 erfolgt auf an der Traverse 13 befestigten Führungschienen 15, von denen eine als Zahnstange ausgebildet sein kann, in welche ein von einem Motor angetriebenes Ritzel eingreift und die Einstellsäulen 14 quer über die Grube 4 verschiebt.

An den Einstellsäulen 14 ist je eine Positioniereinheit 16 gelagert, welche längs der Einstellsäule 14 höheneinstellbar ist. Die Positioniereinheit 16 trägt einen Einstellkonus 18, welche als Mess-und Zentrierelement ausgebildet ist, wie noch näher beschrieben wird.

Durch das aus den Vertikalträgern 12 und der Traverse 13 gebildete Portal wird eine Einstellstation B definiert, in welcher die auf den Papierrollenträger zu beladende Papierrolle 8 in diejenige Lage gebracht wird, die der genauen Lage der Aufnahmekonen des Papierrollenträgers entspricht. Befindet sich die Papierrolle 8 in der richtigen Stellung, wird die Schiebebühne 5 in die Uebergabestelle A in Richtung des nicht dargestellten Papierrollenträgers vorgeschoben. In der Uebergabestelle A fahren die Aufnahmekonen (auch nicht dargestellt) des Papierrollenträgers in die offenen Enden der die Papierrolle 8 tragenden Hülse und klemmen die Hülse der Papierrolle 8, worauf die Hebevorrichtung 11 abgesenkt wird. Damit steht die Schiebebühne 5 für eine andere Operation zur Verfügung.

Das Einstellen der Papierrolle 8 in die gewünschte Lage in der Einstellstation B, das Vorschieben der Schiebebühne 5 in die Uebergabestelle A und das Beladen des Papierrollenträgers können selbsttätig durchgeführt werden. Es erweist sich als zweckmässig, die Einstellung der Papierrolle in die gewünschte Lage und die Uebergabe derselben an den Papierrollenträger an getrennten Stellen vorzunehmen, wodurch die Auslegung der Steuerung vereinfacht wird.

Das Beladen des Papierrollenträgers mit einer Papierrolle 8 läuft in der beschriebenen Anlage wie folgt ab:
Die Schiebebühne 5 befindet sich in der von dem Papierrollenträger entferntesten Stelle der Ausnehmung 1 in der Ruhestellung D. Ein nicht dargestellter Transportwagen 7, beladen mit einer Papierrolle 8, wird nun auf die Schiebebühne 5 verfahren, worauf der Transportwagen 7 in der Mitte angehalten wird. Die Schiebebühne 5 wird hierauf in die Einstellstation B geführt und dort durch Verriegelungselemente 19 verriegelt. Die Hebevorrichtung 11 hebt nun die Papierrolle 8 soweit an, bis die Hülsenöffnung durch die Positioniereinheit 16 erfasst wird. Die Erfassung der Hülsenöffnung erfolgt durch eine Photozelle, die im Zentrum des Einstellkonus 18 angeordnet ist. Durch diese Erfassung der Hülsenöffnung wird eine Grobeinstellung der Papierrolle 8 erreicht.

Dann verschieben sich die Einstellsäulen 14 gegen die Papierrolle 8. Sobald die Einstellkonen 18, mit der Papierrolle 8 in Berührung sind, wird der im Einstellwagen 6 befindliche Transportwagen 7 entriegelt und in die vorgesehene seitliche Lage geschoben. Wenn die beiden Einstellkonen 18 der Positioniereinheit 16 eingefahren werden, verdreht sich der Einstellwagen 6 solange, bis die Hülse mit den Einstellkonen 18 fluchtet. Die Einstellkonen 18 sind in einer vertikalen Ebene beweglich angebracht und mit einem linearen Geber gekoppelt, welcher die absolute Höhenabweichung des Rollenzentrums von den Aufnahmekonen auf dem Papierrollenträger registriert. Da die Papierrollen 8 von der genauen zylindrischen Form abweichen können, gleichen die Hubelemente der Hebevorrichtung 11 auf beiden Seiten der Schiebebühne 5 urabhängig voneinander die vertikale Höhenabweichung der Einstellkonen aus, womit die Feineinstellung der Papierrolle 8 erreicht ist. Hierauf wird der Transportwagen 7 gebremst und der Einstellwagen 6 verriegelt. Die Schiebebühne 5 wird entriegeit und fährt in die Uebergabestelle A. Der Weg von der Einstellstation B in die Uebergabestelle A ist sehr genau reproduzierbar. Ebenso kann die im wesentlichen horizontale Lage der Schiebebühne 5 sehr genau gewährleistet werden.

In der Uebergabestelle A wird die Schiebebühne 5 verriegelt. Die Verriegelung in den beiden Stellungen A und B garantiert die genaue Wiederholbarkeit der Positionierung der Schiebebühne 5 in diesen Stellungen. Sobald die Papierrolle 8 vom Papierrollenträger aufgenommen ist, senkt sich die Hubvorrichtung 11 und die Schiebebühne 5 fährt in die Ruhestellung D zurück. Der in dem Einstellwagen 6 befindliche Transportwagen 7 fährt zurück, um eine neue Rolle zu holen.

Anstelle eines automatischen Beladens des Papierrollenträgers mit einer Papierrolle 8 kann die Beladeoperation mittels Handsteuerung vorgenommen werden. Mit dieser Betriebsart können alle Bewegungen Schritt für Schritt gesteuert werden.

Auch das Entladen einer Restpapierrolle kann mit Hilfe der beschriebenen Anlage ausgeführt werden. Ist der Durchmesser der Restrolle gröser als ein bestimmtes minimales Mass, z.B. grösser als 500 mm, kann die Schiebebühne in der gleichen Ausrüstung wie für das Beladen einer Papierrolle 8 verwendet werden. Bei kleineren Rollendurchmessern wird anstelle eines Transportwagens 7 ein spezieller Entnahme-Transportwagen mit einem Aufsatz zur Aufnahme der Restrollen verwendet, der sich in einer Wartestellung C befindet, wo er von der Schiebebühne 5 übernommen und in die Uebergabestelle A bewegt wird. Die Schiebebühne 5 wird nun angehoben und bei Kontakt mit der Restrolle schliessen sich auf der Schiebebühne 5 befindliche, nicht dargestellte Spannbacken. Nachdem die Aufnahmekonen des Papierrollenträgers gelöst und herausgezogen sind, wird die Schiebebühne 5 abgesenkt und anschliessend der Restrollenwagen in die Stellung C geschoben. Von hier aus kann die Schiebebühne 5 in die Ruhestellung D gefahren werden.

## Patentansprüche

1. Verfahren zum Beladen eines Papierrollenträgers einer Rotationsdruckmaschine mit einer auf einer Hülse aufgerollten Papierrolle (8), indem die Papierrolle (8) in einer Einstellstation (B) nach einer Grobpositionierung durch Aufeinanderzubewegen von Einstellkonen (18), Einführen derselben in die Enden der Hülse der Papierrolle (8) und dadurch bewirktes Schwenken und Verschieben einer Auflage (5,6) für die Papierrolle (8) in einer horizontalen Ebene ausgerichtet und in axialer Richtung positioniert wird, während sich die Positionen der Einstellkonen (18) dabei durch Rückwirkung der Papierrolle (8) auf dieselben in vertikaler Richtung der Rollenposition anpassen und anschliessend indem eine Hebevorrichtung (11) auf die Auflage (5,6) einwirkt, in der Höhe verstellt werden, bis sie Sollpositionen einnehmen, wodurch die Papierrolle (8) in einer vertikalen Ebene ausgerichtet und in vertikaler Richtung positioniert wird sowie indem die Papierrolle (8) anschliessend zu einer Uebergabestelle (A) zum Laden derselben auf die Aufnahmekonen des Papierrollenträgers querverschoben wird.

2. Vorrichtung zur Durchführung des Verfahrens nach Anspruch 1, mit einer Uebergabestelle (A) zum Beladen eines Papierrollenträgers, einer Einstellstation (B) zur Ausrichtung und Positionierung einer Papierrolle (8), welche ein Paar aufeinander zu bewegbarer Einstellkonen (18), die derart befestigt sind, dass sie durch äussere Einwirkung ausschliesslich in vertikaler Richtung verschiebbar sind, aufweist sowie mit einer um eine vertikale Achse drehbaren und in Richtung der Achse der Papierrolle (8) verschiebbaren Auflage (5,6) zur Aufnahme derselben, einer Schiebebühne (5) zur Querverschiebung und einer Hebevorrichtung (11) zur Positionierung der Auflage in vertikaler Richtung und Ausrichtung derselben in einer vertikalen Ebene, wobei die Auflage gegenüber der Schiebebühne (5) arretierbar und im nichtarretierten Zustand um eine vertikale Achse schwenkbar und in Richtung der Achse der Papierrolle (8) verschiebbar ist.

3. Vorrichtung nach Anspruch 2, **dadurch gekennzeichnet, dass** die Einstellkonen (18) an einander gegenüberliegenden Einstellsäulen (14) befestigt sind, welche aufeinander zu bewegt werden können.

4. Vorrichtung nach Anspruch 3, **dadurch gekennzeichnet, dass** die Einstellsäulen (14) an einer Traverse (13) eines Portals verschiebbar aufgehängt sind.

5. Vorrichtung nach Anspruch 4, **dadurch gekennzeichnet, dass** die Traverse mindestens eine Zahnstange (15) aufweist, in welche von Motoren angetriebene Ritzel an den Einstellsäulen (14) eingreifen.

## Claims

1. Process for loading a paper roll carrier of a rotary printing machine with a paper roll (8) rolled on a sleeve, in which after a course positioning the paper roll (8) is aligned in a horizontal plane and positioned in the axial direction in a positioning station (B) through the moving of positioning cones (18) towards one another, the insertion of the cones into the ends of the sleeve of the paper roll (8) and the thus achieved rotation and displacement of a support (5, 6) for the paper roll (8), whilst the positions of the positioning cones (18), moreover, match in the vertical direction with the roll position through the reaction of the paper roll (8) on the cones and subsequently, by a lifting device (11) acting on the support (5, 6), are adjusted in height until they occupy desired positions, whereby the paper roll (8) is aligned in a vertical plane and is positioned in the vertical direction, and in which the paper roll (8) is then transversely displaced to a delivery point (A) for loading the same on to the receiving cones of the paper roll carrier.

2. Device for carrying out the process according to claim 1, with a delivery point (A) for loading a paper roll carrier, a positioning station (B), for aligning and positioning a paper roll (8), which has a pair of positioning cones (18) which can be moved towards one another and are fastened such that they can be displaced by external action exclusively in the vertical direction and with a support (5, 6) which can be rotated about a vertical axis and can be displaced in the direction of the axis of the paper roll (8) for receiving the same, a travelling platform (5) for the transverse displacement and a lifting device (11) for positioning the support in the vertical direction and aligning the same in a vertical plane, with the support being capable of being locked relative to the travelling platform (5) and being rotatable about a vertical axis and displacable in the direction of the axis of the paper roll (8) in the unlocked state.

3. Device according to claim 2, characterized in that the positioning cones (18) are fastened to opposing positioning columns (14) which can be moved towards one another.

4. Device according to claim 3, characterized in that the positioning columns (14) are displaceably suspended on a bar (13) of a portal.

5. Device according to claim 4, characterized in that the bar has at least one gear rack (15) into which pinions driven by motors on the positioning columns (14) engage.

## Revendications

1. Procédé pour charger d'une bobine de papier (8) enroulée autour d'un manchon un support de bobine de papier d'une presse rotative, dans lequel, après un positionnement grossier, on aligne la bobine de papier (8) dans un plan horizontal et on la positionne en direction axiale dans un poste de réglage (B) à l'intervention du déplacement l'un vers l'autre de cônes de réglage (18), de l'introduction de ces derniers dans les extrémités du manchon de la bobine de papier (8), ainsi que du pivotement et du déplacement qui en résultent d'une butée (5, 6) pour la bobine de papier (8), tandis que les positions des cônes de réglage (18) en l'occurrence s'adaptent à la position de la bobine en direction verticale par rétroaction de la bobine de papier (8) sur ces mêmes cônes et ensuite, alors qu'un dispositif de levage (11) agit sur la butée (5, 6), se déplacent en hauteur jusqu'à ce qu'elles prennent des positions de consigne, ce qui permet à la bobine de papier (8) d'être alignée dans un plan vertical et positionnée en direction verticale, et on soumet ensuite la bobine de papier (8) à une translation transversale en direction d'un poste de transfert (A) pour son chargement sur les cônes de réception du support de bobine de papier.

2. Dispositif pour la mise en oeuvre du procédé selon la revendication 1, comprenant un poste de transfert (A) pour le chargement d'un support de bobine de papier, un poste de réglage (B) pour l'alignement et le positionnement d'une bobine de papier (8), qui présente une paire de cônes de réglage (18) aptes à se déplacer l'un vers l'autre, qui sont fixés de telle sorte qu'ils puissent se déplacer exclusivement en direction verticale en étant soumis à une influence externe, ainsi qu'une butée (5, 6) rotative autour d'un axe vertical et apte à se déplacer en direction de l'axe de la bobine de papier (8) à des fins de réception de cette dernière, un plateau roulant (5) pour le déplacement transversal et un dispositif de levage (11) pour le positionnement de la butée en direction verticale et l'alignement de cette dernière dans un plan vertical, dans lequel la butée peut être bloquée par rapport au plateau roulant (5) et, à l'état non bloqué, peut pivoter autour d'un axe vertical et se déplacer en direction de l'axe de la bobine de papier (8).

3. Dispositif selon la revendication 2, caractérisé en ce que les cônes de réglage (18) sont fixés à des colonnes de réglage (14) mutuellement opposées, qui peuvent se déplacer l'une vers l'autre.

4. Dispositif selon la revendication 3, caractérisé en ce que les colonnes de réglage (14) sont suspendues en déplacement à une traverse (13) d'un portique.

5. Dispositif selon la revendication 4, caractérisé en ce que la traverse présente au moins une crémaillère (15) dans laquelle viennent s'engrener des pignons entraînés par des moteurs et fixés aux colonnes de réglage (14).
